# EUROPÄISCHE PATENTSCHRIFT

(11) **EP 1 868 932 B1**
(45) Veröffentlichungstag und Bekanntmachung des Hinweises auf die Patenterteilung: **22.04.2009**
(21) Anmeldenummer: 06722674.6
(22) Anmeldetag: 24.03.2006
(51) Int. Cl.: B65H 45/103

(54) **VERFAHREN UND VORRICHTUNG ZUM ABLEGEN EINER FLEXIBLEN MATERIALBAHN**
METHOD AND DEVICE FOR FESTOONING A FLEXIBLE MATERIAL WEB
PROCEDE ET DISPOSITIF POUR LE DEPOT EN PLIS D'UNE BANDE DE MATIERE FLEXIBLE

(30) Priorität: 11.04.2005 DE 102005016745
(43) Veröffentlichungstag der Anmeldung: 26.12.2007
(73) Patentinhaber: Oerlikon Textile GmbH & Co. KG, 42897 Remscheid (DE)
(72) Erfinder: SCHLICHER, Udo, 67677 Enkenbach-Alsenborn (DE)
(86) Internationale Anmeldenummer: PCT/DE2006/000522
(87) Internationale Veröffentlichungsnummer: WO 2006/108377

(56) Entgegenhaltungen:
- DE-A1- 3 145 026
- US-A- 4 516 760
- US-A- 4 958 819
- PATENT ABSTRACTS OF JAPAN Bd. 013, Nr. 455 (M-879), 13. Oktober 1989 (1989-10-13) & JP 01 176785 A (SUMINOE ORIMONO KK; others: 01), 13. Juli 1989 (1989-07-13)
- PATENT ABSTRACTS OF JAPAN Bd. 009, Nr. 172 (M-397), 17. Juli 1985 (1985-07-17) & JP 60 044468 A (IWASE SEWING MACHINE KAMUPANII:KK), 9. März 1985 (1985-03-09)

## Beschreibung

Die vorliegende Erfindung betrifft ein Verfahren und eine Vorrichtung zum Ablegen einer flexiblen Materialbahn wobei die Materialbahn in eine Legeeinrichtung eingeführt und aus der Legeeinrichtung auf eine Ablegestelle abgelegt wird. Es geht insbesondere um das zick-zack-förmige Ablegen der Materialbahn über die Ablegelänge der Ablegestelle.

Flexible Materialbahnen werden in vielen Bereichen der industriellen Verarbeitung verwendet. Die Materialbahnen können in Form eines textilen Flächengebildes, wie Gewebe, Gewirk und Vliesstoff, in Form von Papier-, Natur-, Kunststoff- oder Metallprodukten, flächigen Verbundmaterialien bzw. Composites daraus vorliegen. Auch geschäumte und/oder beschichtete und/oder fasrige Erzeugnisse kommen als flexible Materialbahn in Betracht, die später weiterverarbeitet wird.

Da Materialbahnen in der Regel zu schmal sind, um auf Rollen gewickelt werden, erfolgt ein zick-zack-förmiges Ablegen der Materialbahn in Aufnahmebehältnissen oder auf Ablegestellen, wie Plattformen oder dgl., in mehreren Lagen, wobei wesentlich mehr Laufmeter an Material untergebracht werden können als beim Aufwickeln auf Rollen.

Das Verfahren des zickzackförmigen Ablegens der Materialbahn ist unter der Bezeichnung "Festooning", die dazugehörige Vorrichtung unter der Bezeichnung "Festooner" bspw. aus der US-PS 5 087 140 bekannt. Dort wird die Materialbahn mittels einer Legeeinrichtung auf einer Plattform abgelegt, die sich in Querrichtung hin und her bewegt. Die Legeeinrichtung wird durch einen Legearm gebildet, der in Längsrichtung vor- und zurück geschwenkt wird.

Aus der DE 196 44 383 C1 ergibt sich als Legeeinrichtung ebenfalls ein Schwenkarm, über dessen Breite die Materialbahn transportiert werden kann, während der Schwenkarm sich bewegt. Die Materialbahn wird hier zwischen Transportbändern, die um Rollen umlaufen, zur Ablegestelle geführt.

Die US-PS 3 735 554 offenbart eine Vorrichtung zum Verlegen von Bandmaterial, wobei die oberhalb von Kartons angeordneten Legeeinrichtungen an einem längsverfahrbaren Rahmen angeordnet sind. Die Legeeinrichtungen bestehen lediglich aus zwei Walzen. Das zwischen den Walzen der Legeeinrichtung austretende Material bewegt sich frei und ungeführt im Raum oberhalb der Kartons, was im Hinblick auf eine exakte Verlegung nachteilig ist.

Weitere Arten von Legeeinrichtungen betreffen Walzen, wie aus der DE 101 25 452 C2 und DE 91 16 502 U1 bekannt. Die dortigen Legewalzen sind Bestandteile eines mit umkehrbarer Orientierung verfahrbaren Legeschlittenschlittens. Zwischen den Legewalzen wird die Materialbahn zur Ablegestelle transportiert. Die Materialbahn wird gemeinsam mit den Legewalzen bzw. dem Schlitten über eine bestimmte Ablegelänge verfahren, die bspw. der Breite einer Palette entspricht.

Aus der US-A-4 958 819 ist eine weitere Legeeinrichtung bekannt.

All diese bekannten Legeeinrichtungen sind selbstverständlich funktionstüchtig, allerdings treten dann Probleme auf, wenn der durch die Bewegung der Materialbahn und/oder der Legeeinrichtung verursachte Wind den Ablegevorgang, besonders bei Materialbahnen mit geringem Gewicht, beeinträchtigt. Konkret kann es passieren, dass die Materialbahn nicht bis zum Rand der Ablegestelle gelangt und dann nicht von einem Niederhalter oder Greifer erfasst wird. Einerseits wird der Platz auf der Ablegestelle nicht optimal ausgenutzt, andererseits kann es zur Faltenbildung und damit zu einem beeinträchtigten Legeverhalten und Legebild kommen. Ein weiterer Nachteil resultiert darin, dass die Bewegungsgeschwindigkeiten relativ gering sein müssen, damit insbesondere Materialbahnen mit geringem Gewicht abgelegt werden können. Je höher die Geschwindigkeit der Materialbahn und / oder der Legeeinrichtung ist, desto stärker sind die Luftturbulenzen, die wiederum zu Lageungenauigkeiten der Materialbahn führen. Die Lufteinflüsse sind vielfältig und unterschiedlich.

Am Beispiel eines Schwenkarmes zum Zeitpunkt des Orientierungswechsels wird der nachteilige Vorgang besonders deutlich. Die Materialbahn tritt aus dem Schwenkarm aus und während sie sich zur Ablegestelle nach unten bewegt, schwenkt der Schwenkarm und verursacht so gewissermaßen einen Luftwiderstand, wobei das Ablegen im Randbereich unterbrochen und der dort zum Verbleib vorgesehene Materialbahnabschnitt - je leichter die Materialbahn ist - zurückgehalten wird und von einem Niederhalter oder Greifer nicht mehr erfasst werden kann. Der für einen Schwenkarm geschilderte Vorgang trifft prinzipiell auch auf einen Legewagen mit Legewalzen zu.

Eine weitere Schwierigkeit besteht hinsichtlich der elektrostatischen Effekte, die einerseits zwischen dem Transportband des Schwenkarms und der Materialbahn und zwischen dem Niederhalter und der Materialbahn zumeist aufgrund von Kunststoffanteilen im Material bestehen. Einerseits wird die austretende Materialbahn von dem Transportband angezogen, andererseits wird die bereits abgelegte Materialbahn von dem Niederhalter angezogen. Besonders geringgewichtige Materialbahnen unterliegen den Anziehungskräften und es kommt zu Problemen beim Ablegen. Ähnliche Effekte sind auch beim Ablegen der Materialbahn mit Legewalzen bekannt.

Die bekannten Vorrichtungen zum Ablegen einer flexiblen Materialbahn sind somit nachbesserungsfähig, insbesondere im Hinblick auf das Ablegen einer Materialbahn mit geringem Gewicht und bei hoher Geschwindigkeit.

Ausgehend vom Stand der Technik liegt der Erfindung die Aufgabe zugrunde, ein Verfahren und eine Vorrichtung der in Rede stehenden Art anzugeben, wobei höhere Produktionsgeschwindigkeiten bei guter Legequalität - auch bei Materialbahnen mit geringem Gewicht - erzielt werden.

Die voranstehende Aufgabe wird hinsichtlich des Verfahrens durch die Merkmale des Patentanspruches 1 gelöst.

Erfindungsgemäß ist zunächst erkannt worden, dass höhere Produktionsgeschwindigkeiten bei guter Legequalität - auch bei Materialbahnen mit geringem Gewicht - erzielt werden können, wenn Luftturbulenzen und elektrostatischen Effekten entgegengewirkt wird. Weiter ist erkannt worden, dass den durch die Bewegungsabläufe der Materialbahn und der Legeeinrichtungen verursachten Luftturbulenzen und den elektrostatischen Effekten entgegengewirkt werden kann, wenn die Materialbahn gezielt mit Druckluft beaufschlagt wird. Bspw. dann, wenn der Orientierungswechsel der Legeeinrichtung stattfindet und diese sich beginnt in die entgegengesetzte Richtung zu bewegen und der für den Randbereich vorgesehene Materialbahnabschnitt quasi "mitgerissen" wird, kann durch Druckluft gegengearbeitet werden. Die Druckluft bewirkt auch, dass durch die abzulegende Materialbahn die elektrostatische Anziehungskraft, die zwischen der obersten Lage des bereits vorhandenen Materialbahnstapels und dem Niederhalter besteht, überwunden wird. Damit wird eine falsche Orientierung der abgelegten obersten Lage der Materialbahn verhindert.

Aber nicht nur im kritischen Punkt des Orientierungswechsels, sondern auch während des gesamten Ablegens über die Ablegelänge kann durch eine Druckluftbeaufschlagung dem Effekt eines Luftwiderstandes oder auch einer Sogwirkung durch Luftströme und der elektrostatischen Anziehung begegnet werden. Die die Legeeinrichtung verlassende Materialbahn könnte entgegen der Bewegungsrichtung der Legeeinrichtung ständig mit Druckluft an ihren Ablegeplatz gedrückt und weitgehend gegen Verschiebung, Faltenbildung, Kräuselung gesichert werden. Durch die Druckluftbeaufschlagung der Materialbahn wird auch die von der Legeeinrichtung bzw. deren Transportmittel ausgeübte Anziehungskraft überwunden.

Auf diese Weise können sogar Materialbahnen mit einer geringen Dichte < 50 g/m² und einer Breite von 35 mm bei hohen Geschwindigkeiten von über 150 m/min beim Lege- bzw. Schwenkarmverfahren und weit über 200 m/min bei anderen Legeverfahren und Materialbahnen mit einer Dichte von ca. 150 g/m² und einer Breite von 70 mm bei hohen Geschwindigkeiten von ca. 200 m/min beim Lege- bzw. Schwenkarmverfahren oder 300 m/min bei anderen Legeverfahren abgelegt werden. Mit den eingangs beschriebenen bekannten Legeinrichtungen können diese Geschwindigkeiten jedenfalls nicht erreicht werden.

Die Materialbahn wird während des Ablegens fortlaufend nachgeliefert und zur Ablegestelle bzw. zum Materialbahnstapel bewegt. Um nun den gewünschten Effekt mit der Druckluft zu erreichen, ist diese zweckmäßigerweise so gerichtet, dass sie auf die Seite der Materialbahn auftrifft, die die Oberseite der obersten Lage des Materialbahnstapels ausbilden soll. Dazu ist es erforderlich dass die Druckluft in etwa in die Bewegungsrichtung der Materialbahn und/oder der Legeeinrichtung gerichtet ist. Da die Druckluft auf die Oberseite der Materialbahn auftreffen soll, ist diese nicht völlig parallel zur Bewegungsrichtung der Legeeinrichtung oder der Materialbahn gerichtet, sondern ist bis zum Auftreffen auf die Materialbahn nach unten abgewinkelt.

Von ganz besonders großem Vorteil ist das Aufbringen der Druckluft, wenn sich die Materialbahn im Umkehrpunkt beim Zick-Zack-Ablegen befindet. Dann bewirkt die Druckluft unterstützend, dass die Materialbahn in den Bereich eines Niederhalters gelangt, um dort ggf. temporär fixiert zu werden.

Entsprechend dem Zick-Zack-Ablegevorgang könnte die Druckluftbeaufschlagung entsprechend dem Orientierungswechsel der Materialbahn und / oder der Legeeinrichtung alternierend erfolgen. Dazu könnten zwei gegenüberliegende Blaseinrichtungen vorgesehen sind, die jeweils in die entgegengesetzte Richtung arbeiten. Je leichter und/oder schmale die Materialbahn ist, umso früher könnte die Druckluftbeaufschlagung der Materialbahn durch die Blaseinrichtung erfolgen. Frühestmöglich findet diese dann statt, wenn der Orientierungswechsel der Materialbahn erfolgt und die Druckluftbeaufschlagung der gegenüberliegenden Blaseinrichtung endet. In diesem Fall würde eine kontinuierliche alternierende Druckluftbeaufschlagung vorliegen.

Je schwerer und/oder breiter die Materialbahn ist, umso später kann der Blasvorgang einsetzen. Bspw. könnten die Druckluftbeaufschlagung durch die eine Blaseinrichtung und der Orientierungswechsel der Materialbahn bereits abgeschlossen sein, wenn die Druckluftbeaufschlagung in die entgegengesetzte Richtung stattfindet. In diesem Fall würde eine diskontinuierliche alternierende Druckluftbeaufschlagung vorliegen. Je problematischer das Material, umso kontinuierlicher de Druckluftbeaufschlagung, die nicht vorrichtungsabhängig, sondern materialabhängig erfolgt.

Gegenstand der vorliegenden Erfindung ist des weiteren eine Vorrichtung, die die hier zugrunde liegende Aufgabe durch die Merkmale des Patentanspruches 8 löst.

Wie hinsichtlich des Verfahrens ist auch hinsichtlich der Vorrichtung erkannt worden, dass eine gezielte Druckluftbeaufschlagung der Materialbahn Lufteinflüssen, die durch die Bewegung der Materialbahn selbst oder durch die Bewegung der Legeeinrichtung entstehen, entgegengewirkt werden kann und dadurch ein präzises Ablegen bei hohen Geschwindigkeiten - auch bei Materialbahnen mit geringem Gewicht - erreichbar ist.

Je nach dem, welche Art von Legeeinrichtung vorliegt, ob Schwenkarm oder Legewagen oder Legewalzen, wird die Materialbahn zwischen Transportmitteln in Form von Rollen oder Walzen oder Bändern zur Ablegestelle befördert. Ein direkter Kontakt zum Transportmittel der Legeeinrichtung endet am Ende der Legelänge bzw. wenn die Materialbahn die Materialbahnaustrittstelle erreicht hat.

Alternativ könnte die erfindungsgemäße Vorrichtung auch im Zusammenhang mit einer Legeeinrichtung zum Einsatz kommen, wobei die Materialbahn mittels voneinander beabstandeten Saugeinrichtungen bzw. Luftkammern zur Ablegestelle transportiert wird und zwischen diesen teilweise frei schwingt. Das dortige Transportmittel kann ebenfalls als umlaufendes Band vorliegen, das die Luftkammer abdichtet und über dessen Perforation gleichzeitig die Materialbahn angesaugt wird.

Jedem dieser verschiedenen, zumeist paarweise vorhandenen Transportmittel könnte eine Blaseinrichtung zugeordnet sein. Damit der Transport der Materialbahn nicht beeinträchtigt wird, könnten die Blaseinrichtungen jeweils in geringem Abstand zu dem von der Materialbahn wegweisenden Außenumfang des Transportmittels angeordnet sein. Die alternierende Bewegung der Materialbahn erfordert zwei Blaseinrichtungen mit Düsenöffnungen, die gegenüberliegend angeordnet sind. Die Düsenöffnungen könnten in einen Bereich unterhalb der Transportmittel, konkret in den Bereich der Materialbahnaustrittstelle, öffnen, um eine direkte Einwirkung zu ermöglichen. Die Düsenöffnungen könnten weiter zweckmäßigerweise zur Materialbahn hin orientiert sein, da der Luftstrahl auf die Materialbahn auftreffen soll.

Die Blaseinrichtungen könnten per SPS-Steuerung ansteuerbar und mit Druckluft gezielt beaufschlagbar sein. Die Druckluftbeaufschlagung der einen Blaseinrichtung könnte dann stattfinden, wenn ein Orientierungswechsel beim Ablegen erfolgt und die Druckluftbeaufschlagung der anderen Blaseinrichtung endet. Hier ist jedoch in Abhängigkeit von den Eigenschaften der Materialbahn auch eine diskontiuierliche Druckluftbeaufschlagung der Materialbahn denkbar. Wesentlich ist, dass die Oberseite der gerade abgelegten Materialbahn durch die Druckluftbeaufschlagung gespannt und glatt gehalten wird und die "Überfütterung" mit Materialbahn im Randbereich der Ablegestelle stattfindet, damit die Materialbahn unter den Niederhalter oder in den Greifer gelangt und dabei auch elektrostatische Anziehungskräfte zwischen Niederhalter und vorheriger oberster Lage des Materialbahnstapels sowie Luftwiderstände durch Bewegungsabläufe überwindet.

Nicht nur die alternierende Druckluftbeaufschlagung der Blaseinrichtungen könnte gesteuert erfolgen, sondern auch die Düsenöffnungen oder der jeweilige Luftstrom könnten auf die jeweilige Breite der Materialbahn und / oder deren physikalischen Eigenschaften, wie Gewicht, Oberflächenbeschaffenheit, einstellbar sein.

Gemäß einer bevorzugten Variante entspricht die Breite der Düsenöffnung der Breite der Transportmittel der Legeeinrichtung. Damit sind sämtliche Materialbahnbreiten abgedeckt. Wird eine Materialbahn mit schmaleren Materialbahnbreiten verlegt, kann die Düsenöffnung oder der Luftstrom darauf eingestellt werden. Zur Einstellung des Luftstromes könnten im Inneren der Blaseinrichtungen mechanische Schieber oder dergleichen vorgesehen sein, die den Strömungsquerschnitt verändern. Grundsätzlich könnte die Düsenöffnung auch kleiner sein als die Materialbahnbreite, was den Effekt allerdings etwas schmälern könnte.

Im Hinblick auf weitere vorteilhafte Ausgestaltungen der erfindungsgemäßen Vorrichtung wird auf die allgemeine Beschreibung des erfindungsgemäßen Verfahrens verwiesen, zumal dort Merkmale erläutert sind, die für die Vorrichtung auch relevant sind.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines Ausführungsbeispiels der Erfindung anhand der Zeichnung zu verweisen. In Verbindung mit der Erläuterung des angeführten Ausführungsbeispiels der Erfindung werden auch im allgemeinen bevorzugte Ausgestaltungen und Weiterbildungen der Lehre erläutert. In der Zeichnung zeigen
- Fig. 1: in schematischer, perspektivischer Darstellung, ein Ausführungsbeispiel der erfindungsgemäßen Vorrichtung,
- Fig. 2: in schematischer perspektivischer verkleinerter Darstellung ein Detail des Gegenstandes aus Fig. 1 und
- Fig. 3: in rein schematischer Darstellung, stark vereinfacht, Prinzipskizzen zum Verfahrensablauf während der alternierenden diskontinuierlichen Druckluftbeaufschlagung der Materialbahn bezüglich der Gegenstände aus den Fig. 1 und 2, bei
3a) Endphase der Druckluftbeaufschlagung in der Endstellung der Legeeinrichtung auf der einen Seite der Ablegestelle
3b) Start der Druckluftbeaufschlagung in entgegengesetzter Richtung
3c) Endphase der Druckluftbeaufschlagung in der Endstellung der Legeeinrichtung auf der gegenüberliegenden Seite der Ablegestelle.

Die Fig. 3 zeigt schematisch die erfindungsgemäße Vorrichtung zum Ablegen einer flexiblen Materialbahn, die zur Durchführung des erfindungsgemäßen Verfahrens geeignet ist und eine Legeeinrichtung 1 zur Zuführung der Materialbahn 2 zu einer Ablegestelle 3 aufweist.

Erfindungsgemäß wird die Materialbahn 2 nach dem Austritt aus der Legeeinrichtung 1 zur Unterstützung des Ablegevorgangs mittels zweier gegenüberliegend angeordneter Blaseinrichtungen 4, 5 mit Druckluft beaufschlagt.

Bei Fig. 3b) aber auch bei den Fig. 3a) und 3c) ist gezeigt, dass die Druckluft gemäß den die Blasrichtung verdeutlichenden Pfeilen A auf die Seite der Materialbahn 2 auftrifft, die gerade die oberste Lage eines künftigen, hier noch nicht vorhandenen Materialbahnstapels bilden soll. Dabei wird eine Glättung und Spannung der Oberfläche erreicht.

An den Enden der Ablegestelle 3 sind bei dem vorliegenden Ausführungsbeispiel Niederhalter 6, 7 vorgesehen. Die Fig. 3a) und 3c) zeigen deutlich, dass die Druckluft dazu beiträgt, dass die Materialbahn 2 durch Überfütterung in den Bereich des jeweiligen Niederhalters 6, 7 gelangt, um dort temporär fixiert zu werden. Dort, wo die als Legewagen vorliegende Legeeinrichtung 1 nicht hingelangt, da sie aus baulichen Gründen jeweils die Endstellung erreicht hat, bläst die Druckluft die Materialbahn 2 hin, so dass die Niederhalter 6, 7 sie erfassen können.

Die Druckluft ist gemäß den Pfeilen A stets im wesentlichen in Bewegungsrichtung B der Legeeinrichtung 1 der Materialbahn 2 und auf deren Oberseite gerichtet.

Aus den Fig. 1 und 3 ist ersichtlich, dass zwei gegenüberliegende Blaseinrichtungen 4, 5 vorgesehen sind. Je nach Orientierung der Bewegungsrechtung B der Legeeinrichtung arbeiten diese in die entsprechende Blasrichtung A.

Im vorliegenden Ausführungsbeispiel startet die Druckluftbeaufschlagung durch die Blaseinrichtung 5, wie bei Fig. 3b) gezeigt, etwa in der Mitte der Ablegelänge L der Ablegestelle 3. Die Bewegungsrichtung B in Richtung des Niederhalters 7entspricht in etwa der Blasrichtung A, die zusätzlich ein wenig nach unten zur Oberseite der Materialbahn 2 orientiert ist. Die Niederhalter 6, 7, befinden sich beide in Haltestellung.

Mit zunehmender Annäherung an den Niederhalter 7 bewegt sich dieser nach oben in Bewegungsrichtung C. Ist die Legeeinrichtung 1 - wie bei Fig. 3c) gezeigt - in der Endposition angekommen, erfolgt die "Überfütterung" oder "Bauchausbildung" der Materialbahn 2, die durch die Druckluftbeaufschlagung in Blasrichtung A unterstützt wird.

Auf dem Ablegeweg zurück in Richtung Niederhalter 6 passiert derselbe Vorgang, allerdings in umgekehrter Orientierung. Während der Niederhalter 6 in Fig. 3a) in Offenstellung ist, befindet sich Niederhalter 7 in Haltestellung. Die Blaseinrichtung 5 hat vor dem Orientierungswechsel die Druckluftbeaufschlagung eingestellt und die Blaseinrichtung 4 startet mit dem Blasvorgang, wenn sich die Legeeinrichtung 1 ca. in der Mitte der Ablegelänge L der Ablegestelle 3 befindet. Die Qualität der Materialbahn 2 erfordert hier keine kontinuierliche Beaufschlagung mit Druckluft.

Die in Fig. 1 und 3 gezeigte Legeeinrichtung 1 umfasst Transportmittel 8 in Form von Rollen 9, 10, um die hier der Einfachheit halber nicht gezeigte Transportbänder umlaufen. Der Abstand der Rollen 9, 10 zueinander ist gemäß Stärke der Transportbänder und Stärke der Materialbahn 2 einstellbar.

Jeder Rolle 9, 10 ist eine Blaseinrichtung 4, 5 in geringem Abstand zu deren von der Materialbahn 2 wegweisenden Außenumfang zugeordnet. Die Düsenöffnungen 11, 12 der Blaseinrichtungen 4, 5, die aus den Fig. 1 und 2 ersichtlich sind, sind gegenüberliegend angeordnet und öffnen in einen Bereich unterhalb der Rollen 9, 10 jeweils in Blasrichtung A, so dass die Druckluft auf die Oberseite der abzulegenden Materialbahn 2 auftreffen kann.

Die Blaseinrichtungen 4, 5 sind per SPS-Steuerung ansteuerbar und mit Druckluft gezielt beaufschlagbar. Für Druckluftleitungen sind Anschlüsse 13 vorgesehen.

Mit 14 sind in Fig. 1 zwei Halteplatten bezeichnet, zwischen denen die Rollen 9, 10 und die Blaseinrichtungen 4, 5 angeordnet und an denen diese auch befestigt sind. Die Befestigung erfolgt mittels Verschraubung durch nicht näher bezeichnete Durchtrittsöffnungen. Die Rollen 9, 10 bestehen aus einem Alurohr 15 einem Kugellager 17 und einer Welle 18 mit stirnseitigen Bohrungen zur Befestigung an der Halteplatte 14. Die hier gezeigte Legeeinrichtung kann sowohl bei einem Legewagen, wie in Fig. 3 gezeigt, als auch bei einem Schwenkarm zum Einsatz kommen.

Die Breite D der Düsenöffnung 11, 12 entspricht im vorliegenden Ausführungsbeispiel der Breite E der Transportmittel 8, 9, 10 der Legeeinrichtung 1, wobei die Druckluft gezielt auf die Breite der Materialbahn 1 einstellbar ist.

Hinsichtlich weiterer, in den Figuren nicht gezeigter Merkmale wird auf den allgemeinen Teil der Beschreibung verwiesen.

Abschließend sei darauf hingewiesen, dass die erfindungsgemäße Lehre nicht auf das voranstehend erörterte Ausführungsbeispiel eingeschränkt ist. Vielmehr sind die unterschiedlichsten Ausbildungen der Blaseinrichtungen, Legeeinrichtungen, Transportmechanismen sowie verschiedene Ausgestaltungen der Düsenöffnungen und Steuerkonzepte möglich.

### Bezugszeichenliste

- 1: Legeeinrichtung
- 2: Materialbahn
- 3: Ablegestelle
- 4: Blaseinrichtung
- 5: Blaseinrichtung
- 6: Niederhalter
- 7: Niederhalterr
- 8: Transportmittel
- 9: Rolle
- 10: Rolle
- 11: Düsenöffnung
- 12: Düsenöffnung
- 13: Walzenpaar
- 14: Halteplatte
- 15: Alurohr
- 16: Kugellager
- 17: Welle mit Bohrung

- A: Blasrichtung
- B: Bewegungsrichtung von 1
- L: Ablegelänge
- C: Bewegungsrichtung von 6, 7
- D: Breite von 11, 12
- E: Breite von 8, 9, 10

## Patentansprüche

1. Verfahren zum Ablegen einer flexiblen Materialbahn, wobei die Materialbahn (2) in eine Legeeinrichtung (1) eingeführt und aus der Legeeinrichtung (1) auf einer Ablegestelle (3), insbesondere zick-zack-förmig, abgelegt wird, wobei die Materialbahn (2) zur Unterstützung des Ablegevorgangs mit Druckluft beaufschlagt wird,
**dadurch gekennzeichnet,**
**dass** die Materialbahn (2) innerhalb der Legeeinrichtung (1) zwischen zwei paarweise eingesetzten Transportmitteln (8) geführt wird und bis zum Austritt aus der Legeeinrichtung (1) eines der Transportmittel (8) kontaktiert und erst nach dem Austritt aus der Legeeinrichtung (1) mit Druckluft beaufschlagt wird.

2. Verfahren nach Anspruch 1, **dadurch gekennzeichnet, dass** Druckluft auf die Oberseite der Materialbahn (2) auftrifft, die gerade die oberste Lage eines Materialbahnstapels bildet.

3. Verfahren nach Anspruch 1 oder 2, **dadurch gekennzeichnet, dass** die Druckluft dazu beiträgt, dass die Materialbahn (2) in den Bereich eines Niederhalters (6, 7) oder Greifers gelangt, um dort temporär fixiert zu werden.

4. Verfahren nach einem der Ansprüche 1 bis 3, **dadurch gekennzeichnet, dass** die Druckluftbeaufschlagung entsprechend dem Orientierungswechsel der Materialbahn (2) und / oder der Legeeinrichtung (1) alterniert.

5. Verfahren nach einem der Ansprüche 1 bis 4, **dadurch gekennzeichnet, dass** die Druckluft in etwa entsprechend der Bewegungsrichtung (B) der Materialbahn (2) und/oder der Legeeinrichtung (1) orientiert ist.

6. Verfahren nach einem der Ansprüche 1 bis 5, **dadurch gekennzeichnet, dass** zwei gegenüberliegende Blaseinrichtungen (4, 5) vorgesehen sind, die jeweils in die entgegengesetzte Richtung (A) arbeiten und wobei die Druckluftbeaufschlagung der Materialbahn (2) durch die eine Blaseinrichtung (4) frühestmöglich dann stattfindet, wenn ein Orientierungswechsel der Materialbahn (2) und/oder der Legeeinrichtung (1) erfolgt und die Druckluftbeaufschlagung der Materialbahn (2) durch die gegenüberliegende Blaseinrichtung (5) endet.

7. Verfahren nach Anspruch 6, **dadurch gekennzeichnet, dass** die eine Blaseinrichtung (4) in Abhängigkeit von den Eigenschaften der Materialbahn (2) zeitlich versetzt zum Ende der Druckluftbeaufschlagung der gegenüberliegenden Blaseinrichtung (5) mit der erneuten Druckluftbeaufschlagung in die andere Richtung (A) startet.

8. Vorrichtung zum Ablegen einer flexiblen Materialbahn, insbesondere zur Durchführung des Verfahrens nach einem der Ansprüche 1 bis 7, mit einer Legeeinrichtung (1) zur Zuführung der Materialbahn (2) zu mindestens einer Ablegestelle (3), wobei die Legeeinrichtung (1) mindestens eine Blaseinrichtung (4, 5) aufweist, die die austretende Materialbahn (2) zur Unterstützung des Ablegevorgangs mit Druckluft beaufschlagt,
**dadurch gekennzeichnet,**
**dass** die Legeeinrichtung (1) zwei paarweise eingesetzte Transportmittel (8) umfasst, zwischen denen die Materialbahn (2) zur Austrittsstelle gelangt und dass die Materialbahn (1) bis zum Austritt aus der Legeeinrichtung (1) eines der Transportmittel (8) kontaktiert.

9. Vorrichtung nach Anspruch 8, **dadurch gekennzeichnet, dass** die Transportmittel (8) in Form von Bändern, Rollen (9, 10), Walzen vorliegen, entlang derer die Materialbahn (2) zur Austrittsstelle gelangt.

10. Vorrichtung nach Anspruch 8 oder 9, **dadurch gekennzeichnet, dass** je einem der zwei paarweise eingesetzten Transportmittel (8) eine Blaseinrichtung (4, 5) zugeordnet ist.

11. Vorrichtung nach Anspruch 10, **dadurch gekennzeichnet, dass** die Blaseinrichtung (4, 5) jeweils in geringem Abstand zu dem von der Materialbahn (2) wegweisenden Außenumfang des Transportmittels (8) angeordnet ist.

12. Vorrichtung nach Anspruch 10 oder 11, **dadurch gekennzeichnet, dass** Düsenöffnungen (11, 12) der Blaseinrichtungen (4, 5) gegenüberliegend angeordnet und in einen Bereich unterhalb der Transportmittel (8) öffnen und jeweils in Richtung der austretenden Materialbahn (2) orientiert sind.

13. Vorrichtung nach einem der Ansprüche 8 bis 12, **dadurch gekennzeichnet, dass** die Blaseinrichtungen (4, 5) per SPS-Steuerung ansteuerbar und mit Druckluft gezielt beaufschlagbar sind.

14. Vorrichtung nach Anspruch 13, **dadurch gekennzeichnet, dass** die Druckluftbeaufschlagung der einen Blaseinrichtung auf die Materialbahn dann stattfindet, wenn ein Orientierungswechsel der Materialbahn und/oder der Legeeinrichtung erfolgt und die Druckluftbeaufschlagung der gegenüberliegenden Blaseinrichtung endet.

15. Vorrichtung nach einem der Ansprüche 12 bis 14, **dadurch gekennzeichnet, dass** die Breite (D) der Düsenöffnung (11, 12) zumindest der Breite der Materialbahn (2), vorzugsweise der Breite (E) der Transportmittel (8) der Legeeinrichtung (1) entspricht.

16. Vorrichtung nach Anspruch 15, **dadurch gekennzeichnet, dass** bei einer der Breite (E) der Transportmittel (8) der Legeeinrichtung (1) entsprechenden Breite (D) der Düsenöffnung (11, 12) die Druckluft gezielt auf die Breite der Materialbahn (2) einstellbar ist.

## Claims

1. A method for depositing a flexible material web, wherein the material web (2) is introduced into a laying device (1) and is deposited from the laying device (1) at a depositing point (3), particularly in a zigzag manner, wherein compressed air is applied to the material web (2) in order to support the depositing process,
**characterized in**
**that** the material web (2) is guided within the laying device (1) between two means of transport (8), which are used in pairs, and contacts one of the means of transport (8) until said material web (2) exits the laying device (1) and in that compressed air is applied to the material web (2) only after the latter has exited from the laying device (1).

2. Method according to claim 1 **characterized in that** compressed air hits that upper side of the material web (2), which forms the topmost layer of a stack of material webs.

3. Method according to claim 1 or 2, **characterized in that** compressed air contributes to the arrival of the material web (2) into the region of a hold-down device (6, 7) or gripper in order to be fixed there temporarily.

4. Method according to one of the claims 1 to 3 **characterized in that** the application of compressed air alternates correspondingly to the change in orientation of the material web (2) and/or of the laying device (1).

5. Method according to one of the claims 1 to 4 **characterized in that** compressed air is oriented, for example, according to the direction of movement (B) of the material web (2) and/or of the laying device (1).

6. Method according to one of the claims 1 to 5 **characterized in that** two opposite blower devices (4, 5) are provided, each of which operates in the opposite direction (A), and wherein the earliest possible time for applying compressed air to the material web (2) using one blower device (4) is when a change in the orientation of the material web (2) and/or of the laying device (1) has taken place and the application of compressed air to the material web (2) by the opposite blower device (5) has ended.

7. Method according to claim 6 **characterized in that,** depending on the properties of the material web (2), one blower device (4) starts the repeat application of compressed air to the material web in the opposite direction (A) in a time-shifted manner at the end of the application of compressed air by the opposite blower device (5).

8. An apparatus for depositing a flexible material web, particularly for implementing the method according to one of claims 1 to 7, said apparatus comprising a laying device (1) for supplying the material web (2) to at least one depositing point (3), wherein the laying device (1) comprises at least one blower device (4, 5), which applies compressed air to the exiting material web (2) in order to support the depositing process,
**characterized in**
**that** the laying device (1) comprises two means of transport (8), which are used in pairs, between which the material web (2) passes to arrive at the exit point and in that the material web (1) contacts one of the means of transport (8) until said material web (2) exits the laying device (1).

9. The apparatus according to claim 8, **characterized in that** the means of transport (8) are present in the form of belts, rollers (9, 10), cylinders, along which the material web (2) passes to arrive at the exit point.

10. The apparatus according to claim 8 or 9, **characterized in that** one blower device (4, 5) is assigned to each of the means of transport (8), which are used in pairs.

11. Apparatus according to claim 10 **characterized in that** the blower devices (4, 5) are each disposed at a small distance from that outer circumference of the means of transport (8) that points away from the material web (2).

12. Apparatus according to claim 10 or 11 **characterized in that** nozzle outlets (11, 12) of the blower devices (4, 5) are disposed opposite to each other and open into a region located below the means of transport (8) and are each oriented towards the exiting material web (2).

13. Apparatus according to one of the claims 8 to 12 **characterized in that** the blower devices (4, 5) can be controlled by a PLC (Programmable Logic Controller) and pressurized with compressed air in a targeted manner.

14. Apparatus according to claim 13 **characterized in that** the application of compressed air by a blower device to the material web takes place when a change in the orientation of the material web and/or the laying device has taken place and the application of compressed air by the opposite blower device has ended.

15. Apparatus according to one of the claims 12 to 14 **characterized in that** the width (D) of the nozzle outlet (11, 12) corresponds at least to the width of the material web (2), preferably the width (E) of the means of transport (8) of the laying device (1).

16. Apparatus according to claim 15 **characterized in that** the application of compressed air can be adjusted to the width of the material web (2) if the width (D) of the nozzle outlet (11, 12) corresponds to the width (E) of the means of transport (8) of the laying device (1).

## Revendications

1. Procédé pour poser une feuille de matériau flexible, dans lequel la feuille de matériau (2) est introduite dans un dispositif d'installation (1) et est posée à la sortie du dispositif d'installation (1) sur un emplacement de pose (3), notamment en forme de zig-zag, dans lequel la feuille de matériau (2) est sollicitée avec de l'air pressurisé afin d'assister le processus de pose,
**caractérisé en ce que**
la feuille de matériau (2) est guidée à l'intérieur du dispositif d'installation (1) entre deux moyens de transport (8) disposés par paire et contacte un des moyens de transport (8) jusqu'à la sortie du dispositif d'installation (1) et est sollicitée avec de l'air pressurisé seulement après la sortie du dispositif d'installation.

2. Procédé selon la revendication 1, **caractérisé en ce que** de l'air pressurisé bute sur le côté supérieur de la feuille de matériau (2), qui forme la couche la plus haute d'une pile de feuilles de matériau.

3. Procédé selon la revendication 1 ou 2, **caractérisé en ce que** l'air pressurisé contribue à ce que la feuille de matériau (2) parvienne au niveau d'un serre-flan (6,7) ou d'un outil de préhension, afin d'y être fixée temporairement.

4. Procédé selon une des revendications 1 à 3, **caractérisé en ce que** la sollicitation par de l'air pressurisé alterne de manière correspondante au changement d'orientation de la feuille de matériau (2) et/ou du dispositif d'installation (1).

5. Procédé selon une des revendications 1 à 4, **caractérisé en ce que** l'air pressurisé est orienté de manière à correspondre approximativement à la direction de mouvement (B) de la feuille de matériau (2) et/ou du dispositif d'installation (1).

6. Procédé selon une des revendications 1 à 5, **caractérisé en ce que** deux dispositifs de soufflage (4,5) disposés en vis-à-vis sont prévus, lesquels fonctionnent respectivement dans la direction (A) opposée et dans lequel la sollicitation par de l'air pressurisé de la feuille de matériau (2) a ensuite lieu le plus tôt possible par l'intermédiaire d'un des dispositifs de soufflage (4), quand un changement d'orientation de la feuille de matériau (2) et/ou du dispositif d'installation (1) a lieu et la sollicitation par de l'air pressurisé de la feuille de matériau (2) se termine par l'intermédiaire du dispositif de soufflage (5) en vis-à-vis.

7. Procédé selon la revendication 6, **caractérisé en ce que** un dispositif de soufflage (4) démarre en fonction des propriétés de la feuille de matériau (2) en décalage temporel à la fin de la sollicitation par de l'air pressurisé du dispositif de soufflage (5) en vis-à-vis avec la sollicitation renouvelée par de l'air pressurisé dans l'autre direction (A).

8. Dispositif de pose d'une feuille de matériau flexible, notamment pour mettre en oeuvre le procédé selon une des revendications 1 à 7, comportant un dispositif d'installation (1) pour introduire la feuille de matériau (2) vers au moins un emplacement de pose (3), dans lequel le dispositif de pose (1) présente au moins un dispositif de soufflage (4,5), qui sollicite avec de l'air pressurisé la feuille de matériau (2) sortante afin d'assister le processus de pose,
**caractérisé en ce que**
le dispositif d'installation (1) comprend des moyens de transport (8) disposés par paire, entre lesquels la feuille de matériau (2) parvient jusqu'à l'emplacement de sortie et **en ce que** la feuille de matériau (1) contacte un des moyens de transport (8) jusqu'à la sortie du dispositif d'installation (1).

9. Dispositif selon la revendication 8, **caractérisé en ce que** les moyens de transport (8) se présentent sous la forme de bandes, rouleaux (9,10), cylindres, le long desquels la feuille de matériau (2) parvient jusqu'à l'emplacement de sortie.

10. Dispositif selon la revendication 8 ou 9, **caractérisé en ce que** un dispositif de soufflage (4,5) est coordonné à chacun des deux moyens de transport (8) disposés par paire.

11. Dispositif selon la revendication 10, **caractérisé en ce que** le dispositif de soufflage (4,5) est disposé respectivement à une distance minime par rapport à la périphérie externe opposée à la feuille de matériau (2) du moyen de transport (8).

12. Dispositif selon la revendication 10 ou 11, **caractérisé en ce que** des ouvertures de buse (11,12) des dispositifs de soufflage (4,5) sont disposées en vis-à-vis et s'ouvrent dans une zone située en dessous des moyens de transport (8) et sont orientées respectivement dans la direction de la feuille de matériau (2) sortante.

13. Dispositif selon une des revendications 8 à 12, **caractérisé en ce que** les dispositifs de soufflage (4,5) peuvent être commandés par une unité de commande SPS et être sollicités de manière ciblée par de l'air pressurisé.

14. Dispositif selon la revendication 13, **caractérisé en ce que** la sollicitation par de l'air pressurisé d'un des dispositifs de soufflage sur la feuille de matériau a ensuite lieu, quand un changement d'orientation de la feuille de matériau et/ou du dispositif d'installation a lieu et la sollicitation par de l'air pressurisé du dispositif de soufflage disposé en vis-à-vis prend fin.

15. Dispositif selon une des revendications 12 à 14, **caractérisé en ce que** la largeur (D) de l'ouverture de buse (11,12) correspond au moins à la largeur de la feuille de matériau (2), de préférence à la largeur (E) des moyens de transport (8) du dispositif d'installation (1).

16. Dispositif selon la revendication 15, **caractérisé en ce que** à une largeur (D) d'ouverture de buse (11,12) correspondant à une des largeurs (E) des moyens de transport (8) du dispositif d'installation (1), l'air pressurisé peut être réglé de manière ciblé sur la largeur de la feuille de matériau (2).
